# EUROPÄISCHE PATENTSCHRIFT

(11) **EP 1 973 377 B1**
(45) Veröffentlichungstag und Bekanntmachung des Hinweises auf die Patenterteilung: **27.04.2011**
(21) Anmeldenummer: 08102492.9
(22) Anmeldetag: 11.03.2008
(51) Int. Cl.: H04R 25/00

(54) **Verfahren zum Betreiben eines Hörgeräts während der Einschaltphase**
Method for operating a hearing device during start-up
Procédé destiné au fonctionnement d'un appareil auditif pendant la mise en marche

(30) Priorität: 20.03.2007 DE 102007013394
(43) Veröffentlichungstag der Anmeldung: 24.09.2008
(73) Patentinhaber: Siemens Audiologische Technik GmbH, 91058 Erlangen (DE)
(72) Erfinder: Höcht, Philipp, 91207 Lauf (DE); Sörgel, Wolfgang, 91052 Erlangen (DE)
(74) Vertreter: Maier, Daniel Oliver

(56) Entgegenhaltungen:
- WO-A-02/13576
- DE-B3-102004 025 691
- US-A- 4 396 806
- US-A1- 2005 004 801

## Beschreibung

### Problem, das der Erfindung zugrunde liegt

Einschalter von Hörgeräten sind in der Regel so konzipiert, dass diese vor dem Anlegen eines Hinter-dem-Ohr Hörgeräts (HdO-Hörgeräts) hinter das Ohr bzw. Einsetzen eines In-dem-Ohr Hörgeräts (IdO-Hörgeräts) in das Ohr betätigt werden. Das Gerät ist somit während dieser Phase der Handhabung bereits aktiv.

In der Praxis ist der am Hörgerät angebrachte Ein-Ausschalter oft als Batteriefachschalter ausgeführt, d.h. das Gerät wird durch das teilweise Öffnen des Batteriefachs ausgeschaltet und durch Schließen des Batteriefachs eingeschaltet.

Während eine initiale Verzögerung der Aktivierung der Verstärkung zur Vermeidung von Feedback bekannt ist, kann es während der Handhabung (Bedienung) des Gerätes, insbesondere auch nach Ablauf einer initialen Einschaltverzögerung, zur unbeabsichtigten Verstellung von benutzerkontrollierten Bedienelementen am Gerät, insbesondere Lautstärkesteller und Programmwahltaster kommen.

### Bisherige Lösung des Problems

Bei aktuellen Hörgeräten ist eine durch den Akustiker zu programmierende Einschaltverzögerung von bis zu 18 Sekunden vorgesehen. Während dieser Zeit ist der Hörgeräteausgang (Signalausgabe) stumm geschaltet bzw. es wird eine optionale Startmelodie gespielt und die Bedienelemente (z.B. Programmumschalter, Lautstärkesteller) sind deaktiviert. Diese Einschaltverzögerungszeit ist in der Praxis, vor allem bei älteren Leuten, oft gerade ausreichend, um das Gerät einzusetzen.

Häufig wird dann aber der Sitz des Hörgeräts nochmals korrigiert, die Frisur nochmals geordnet, usw. Dies hat oftmals eine unabsichtliche Verstellung der Bedienelemente zur Folge. Selbst wenn dies durch ein Tonsignal (Beep) angezeigt wird, so ist dies doch lästig und für den Benutzer verwirrend. Im Zusammenhang mit lernenden Hörgeräten kann hierdurch (wenn nicht bemerkt und sofort korrigiert) auch eine Fehlinterpretation der Benutzerpräferenz stattfinden. Möglich wäre in diesem Zusammenhang ein verzögertes Einschalten des Tonausgangs, wodurch zwar der "verwirrende" Beep entfällt, dafür jedoch auch die Information, dass ein Bedienelement verstellt wurde.

Eine generelle Verlängerung der Einschaltverzögerung erscheint zur Lösung dieses Problems auch deswegen nicht geeignet, da hierdurch neben einer Verzögerung bei der Benutzbarkeit des Hörgeräts auch die Möglichkeit der schnellen Funktionskontrolle wegfällt, letzteres vor allem bei Personen, die das Hörgerät nicht selbst einsetzen (Kinder !).

Aus WO 02 13576 A1 ist ein Hörgerät mit einer Einschaltverzögerung bekannt. Während der Einschaltzeit gelangen keine Signale vom Mikrofon zum Hörer. Damit wird sicher gestellt, dass ein Nutzer genügend Zeit hat, das Hörgerät im Ohr korrekt zu platzieren, bevor es Schallsignale aussendet.

Weiterhin ist aus der DE 10 2004 025 691 B3 ein Hörgerät mit programmierbaren Bedienelementen bekannt. Den Bedienelementen werden hörsituationsabhängig Einstellfunktionen zugeordnet. Dadurch ist eine Begrenzung auf sinnvolle Einstellmöglichkeiten gegeben.

### Lösung des Problems gemäß der Erfindung

Im folgenden wird die Erfindung anhand der Zeichnung, die eine Figur umfasst, erläutert.

Die Figur zeigt die funktionale Struktur eines Hörgerätes zusammen mit einer erfindungsgemäßen Bedienungskontrolleinrichtung BEC.

Die. Struktur stellt folgende Elemente eines Hörgerätes dar. Ein Mikrophon MIC, eine Signalverarbeitungseinrichtung SIGV, eine Signalausgabe SP (elektroakustischer Wandler), einen Einschalter ON, eine Einschaltkontrolleinrichtung ONC, ein Bedienelement BE und eine Bedienungskontrolleinrichtung BEC zur Kontrolle von Bedienelementen.

Bedienelemente BE eines Hörgeräts können auf die verschiedenste Art und Weise realisiert sein, z.B. als Taster, als Drehrad (mit oder ohne Anschlag), als Pushbutton, als zwei- oder mehrstufiger Kipp- oder Drehschalter, als Schiebeschalter oder als kombinierte Dreh-Druckschalter, ähnlich einem "Mausrad" im Computerbereich. Auch "Touchpads" oder ähnliche Elemente, wie z.B. vom Apple I-Pod bekannt, sind denkbar.

Bei der Einschaltkontrolleinrichtung ONC und der Bedienungskontrolleinrichtung BEC zur Kontrolle von Bedienelementen handelt es sich um Elemente, die sowohl hardwaremäßig in Form von elektronischen Schaltungen als auch rein softwaremäßig in einem Mikroprozessor realisiert sein können.

Gemäß der Erfindung wird nun unabhängig von einer möglichen Einschaltverzögerung, die nach dem Betätigen des Einschalters ON durch die Einschaltkontrolleinrichtung ONC bewirkt wird, eine davon separate Verzögerung der Freigabe von am Hörgerät angebrachten benutzerkontrollierten Bedienelementen BE durchgeführt (im folgenden wird diese Verzögerung auch als Freigabeverzögerung bezeichnet), die durch eine Einrichtung BEC zur Kontrolle von Bedienelementen realisiert wird. Die Dauer (Zeitspanne) der genannten Freigabeverzögerung ist vorzugsweise einstellbar und vorzugsweise länger als die Dauer der Einschaltverzögerung gewählt. Die Freigabeverzögerung ist außerdem vorzugsweise abschaltbar realisiert.

Während der Verzögerungszeit der Freigabeverzögerung läuft die Signalerfassung und Verarbeitung SIGV im Gerät bereits wie im normalen Betrieb, die Signalausgabe SP hängt von einer ggf. vorhandenen Einschaltverzögerung ab, von der die Freigabeverzögerung unabhängig realisiert ist. Als Zeitspannen für die neue Verzögerung der Freigabe der Bedienelemente sind Bereiche zwischen 10 Sekunden und 2 Minuten in Betracht zu ziehen. Zur Indikation, dass die Bedienelemente bereit sind, kann ein kurzes Tonsignal verwendet werden (z.B. "Volume default" oder der dem aktuellen Programm entsprechende Beep). Bei Geräten mit Fernbedienung kann ferner vorgesehen werden, diese mittels Batteriefachschalter nur in Standbybetrieb zu schalten und dann mittels Fernbedienung in einem oder zwei Schritten, die Verstärkungsleistung zu aktivieren und die Freigabe der benutzerkontrollierten Bedienelemente (Benutzercontrols) zu ermöglichen.

Weiter kann die Einrichtung BEC zur Kontrolle von Bedienelementen so ausgeführt werden, dass ein benutzerkontrolliertes Bedienelement (z.B. Programmschalter) bei einem langen Druck oder mehrfacher Betätigung in einem definierten Zeitintervall ("Doppelclick") oder einer Betätigung des Lautstärkestellers über einen bestimmten Regelbereich hinaus sofort freigegeben werden. Hiermit kann eine eingestellte Verzögerung durch den Benutzer umgangen werden und sofort eine Einstellung vorgenommen werden. Langer Druck ist auch ein automatisches Verhalten, wenn das Hörgerät für den Benutzer nicht zu funktionieren scheint, weil der Benutzer vergessen hat, dass der Programmsteller oder Lautstärkesteller (Volume Control) erst nach einiger Zeit aktiv wird. Ein derartiger Mechanismus kann auch in Verbindung mit der derzeitigen Einschaltverzögerung verwendet werden, um das Hörgerät sofort betriebsbereit zu machen.

### Vorteile der Erfindung

Durch die erfindungsgemäß verzögerte Aktivierung der benutzerkontrollierten Bedienelemente, getrennt von einer eventuellen Einschaltverzögerung, d.h. einer Verzögerung der Aktivierung der Verstärkung und/oder Signalausgabe, wird das unbeabsichtigte Verstellen von Bedienelementen während des Einsetzens des Hörgerätes verhindert. Kontrolltöne bzw. die Möglichkeiten der sofortigen Aktivierung erhöhen den Nutzen und Komfort des Hörgeräts.

## Patentansprüche

1. Hörgerät mit einer Einschaltverzögerung,
**gekennzeichnet durch**
eine Bedienungskontrolleinrichtung (BEC), die zusätzlich zu der Einschaltverzögerung eine von dieser separate Verzögerung einer Freigabe der am Hörgerät angebrachten benutzerkontrollierten Bedienelemente durchführt.

2. Hörgerät nach Anspruch 1,
**dadurch gekennzeichnet, dass**
die Zeitspanne (Dauer) der genannten separaten Verzögerung einstellbar ist.

3. Hörgerät nach Anspruch 1 oder 2,
**dadurch gekennzeichnet, dass**
die Zeitspanne (Dauer) der genannten separaten Verzögerung länger als die Zeitspanne der möglichen Einschaltverzögerung eingestellt ist.

4. Hörgerät nach einem der Ansprüche 1 bis 3,
**dadurch gekennzeichnet, dass**
das Hörgerät ein kurzes Tonsignal abgibt, wenn die genannte Verzögerung abgelaufen ist und die Bedienelemente bereit sind.

5. Hörgerät nach einem der Ansprüche 1 bis 4,
**dadurch gekennzeichnet, dass**
die Bedienungskontrolleinrichtung so ausgeführt ist, dass sie bei einer definierten Bedienung eines bestimmten Bedienelements durch den Benutzer mindestens ein benutzerkontrolliertes Bedienelement sofort freigibt.

6. Hörgerät nach einem der Ansprüche 1 bis 4,
**dadurch gekennzeichnet, dass**
die Bedienungskontrolleinrichtung so ausgeführt ist, dass sie bei einer definierten Bedienung eines bestimmten Bedienelements durch den Benutzer alle benutzerkontrollierten Bedienelemente sofort freigibt.

7. Hörgerät nach einem der Ansprüche 1 bis 6,
**dadurch gekennzeichnet, dass**
es sich bei der genannten definierten Bedienung um einen langen Druck auf ein bestimmtes Bedienelement oder eine mehrfache Betätigung eines Bedienelements innerhalb eines definierten Zeitintervall handelt.

8. Hörgerät nach einem der Ansprüche 1 bis 6,
**dadurch gekennzeichnet, dass**
es sich bei der genannten bestimmten Bedienung um die Betätigung des Lautstärkestellers über einen bestimmten Regelbereich hinaus handelt.

9. Hörgerät nach einem der Ansprüche 1 bis 8,
**dadurch gekennzeichnet, dass**
die Bedienungskontrolleinrichtung so ausgeführt ist, dass sie bei einer definierten Bedienung eines bestimmten Bedienelements durch den Benutzer das Hörgerät insgesamt sofort betriebsbereit macht.

10. Hörgerät nach einem der Ansprüche 1 bis 9,
**gekennzeichnet durch**
eine Fernbedienung, **durch** die bei dem Hörgerät in einem oder zwei Schritten die Verstärkungsleistung und die Freigabe der benutzerkontrollierten Bedienelemente aktivierbar ist.

11. Verfahren zum Betreiben eines Hörgeräts mit einer Einschaltverzögerung,
**dadurch gekennzeichnet,**
**dass** im Rahmen der Aktivierung des Hörgeräts eine Verzögerung der Freigabe der am Hörgerät angebrachten benutzerkontrollierten Bedienelemente zusätzlich zu der Einschältverzögerung durchgeführt wird.

12. Verfahren nach Anspruch 11,
**dadurch gekennzeichnet, dass** die genannte Verzögerung unabhängig von einer Verzögerung des Hörgerät-Ausgangs durchgeführt wird.

13. Verfahren nach Anspruch 11 oder 12,
**dadurch gekennzeichnet, dass**
von dem Hörgerät ein kurzes Tonsignal abgegeben wird, wenn die genannte Verzögerung abgelaufen ist und die Bedienelemente bereit sind.

14. Verfahren nach einem der Ansprüche 11 bis 13,
**dadurch gekennzeichnet, dass**
bei einer definierten Bedienung eines bestimmten Bedienelements durch den Benutzer mindestens ein benutzerkontrolliertes Bedienelement sofort freigegeben wird.

## Claims

1. Hearing device with a switch-on delay,
**characterised by**
an operating control device (BEC), which, in addition to the switch-on delay, carries out a delay in a release of the user-controlled control elements attached to the hearing device and separately herefrom.

2. Hearing device according to claim 1,
**characterised in that**
the span of time (duration) of the said separate delay can be adjusted.

3. Hearing device according to claim 1 or 2,
**characterised in that**
the span of time (duration) of the said separate delay is adjusted longer than the span of time of the possible switch-on delay.

4. Hearing device according to one of claims 1 to 3,
**characterised in that**
the hearing device emits a short audio signal, if the said delay has elapsed and the control elements are ready.

5. Hearing device according to one of claims 1 to 4,
**characterised in that**
the operating control device is embodied such that it immediately releases at least one user-controlled control element with a defined operation of a specific control element by the user.

6. Hearing device according to one of claims 1 to 4,
**characterised in that**
the operating control device is embodied such that it immediately releases all user-controlled control elements with a defined operation of a specific control element by the user.

7. Hearing device according to one of claims 1 to 6,
**characterised in that**
the said defined operation involves a long button press on a certain control element or a repeated actuation of a control element within a defined time interval.

8. Hearing device according to one of claims 1 to 6,
**characterised in that**
the said specific operation involves the actuation of the loudspeaker controller over a defined control range.

9. Hearing device according to one of claims 1 to 8,
**characterised in that**
the operating control device is embodied such that with a defined operation of a specific control element by the user, the hearing device is as a whole made immediately ready for use.

10. Hearing device according to one of claims 1 to 9,
**characterised by**
a remote controller, by means of which the amplifier power and the release of user-controlled control elements can be activated in one or two steps in the case of the hearing device.

11. Method for operating a hearing device with a switch-on delay,
**characterised in that**
within the scope of the activation of the hearing device, a delay in the release of the user-controlled control elements attached to the hearing device is carried out in addition to the switch-on delay.

12. Method according to claim 11,
**characterised in that**
the said delay is carried out irrespective of a delay in the hearing device output.

13. Method according to claim 11 or 12,
**characterised in that**
a short audio signal is emitted by the hearing device if the said delay has elapsed and the control elements are ready.

14. Method according to one of claims 11 to 13,
**characterised in that**
with a defined operation of a certain control element by the user, at least one user-controlled control element is released immediately.

## Revendications

1. Appareil auditif équipé d'une temporisation de mise en marche,
**caractérisé par**
un dispositif de contrôle de commande (BEC) qui réalise, en plus de la temporisation de mise en marche, une temporisation séparée de cette dernière du déblocage des éléments de commande fixés sur l'appareil auditif et contrôlés par l'utilisateur.

2. Appareil auditif selon la revendication 1,
**caractérisé en ce que**
la plage (durée) de ladite temporisation séparée est réglable.

3. Appareil auditif selon la revendication 1 ou 2,
**caractérisé en ce que**
la plage (durée) de ladite temporisation séparée est plus longue que celle de la possible temporisation de mise en marche.

4. Appareil auditif selon l'une des revendications 1 à 3,
**caractérisé en ce que**
l'appareil auditif émet un bref signal sonore, lorsque ladite temporisation est terminée et que les éléments de commande sont prêts.

5. Appareil auditif selon l'une des revendications 1 à 4,
**caractérisé en ce que**
le dispositif de contrôle de commande est configuré de telle manière qu'il débloque immédiatement au moins un élément de commande contrôlé par l'utilisateur, lorsqu'un élément de commande déterminé fait l'objet d'une commande définie par l'utilisateur.

6. Appareil auditif selon l'une des revendications 1 à 4,
**caractérisé en ce que**
le dispositif de contrôle de commande est configuré de telle manière qu'il débloque immédiatement tous les éléments de commande contrôlés par l'utilisateur, lorsqu'un élément de commande déterminé fait l'objet d'une commande définie par l'utilisateur.

7. Appareil auditif selon l'une des revendications 1 à 6,
**caractérisé en ce que**
ladite commande définie est un appui long sur un élément de commande déterminé ou un actionnement répété d'un élément de commande en un intervalle de temps défini.

8. Appareil auditif selon l'une des revendications 1 à 6,
**caractérisé en ce que**
ladite commande définie est l'actionnement de la commande de volume au-delà d'une plage de réglage déterminée.

9. Appareil auditif selon l'une des revendications 1 à 8,
**caractérisé en ce que**
le dispositif de contrôle de commande est configuré de telle manière qu'il rend immédiatement prêt à fonctionner l'appareil auditif dans son ensemble, lorsqu'un élément de commande déterminé fait l'objet d'une commande définie par l'utilisateur.

10. Appareil auditif selon l'une des revendications 1 à 9,
**caractérisé par**
une commande à distance permettant d'activer sur l'appareil auditif, en une ou plusieurs étapes, la puissance d'amplification et le déblocage des éléments de commande contrôlés par l'utilisateur.

11. Procédé pour faire fonctionner un appareil auditif équipé d'une temporisation de mise en marche,
**caractérisé en ce que**
dans le cadre de l'activation de l'appareil auditif, une temporisation du déblocage des éléments de commande fixés sur l'appareil auditif et contrôlés par l'utilisateur, est réalisée en plus de la temporisation de mise en marche.

12. Procédé selon la revendication 11,
**caractérisé en ce que**
ladite temporisation est réalisée indépendamment d'une temporisation de la sortie de l'appareil auditif.

13. Procédé selon la revendication 11 ou 12,
**caractérisé en ce que**
un bref signal sonore est émis par l'appareil auditif, lorsque ladite temporisation est terminée et que les éléments sont prêts.

14. Procédé selon l'une des revendications 11 à 13,
**caractérisé en ce que**
au moins un élément de commande contrôlé par l'utilisateur est débloqué immédiatement, lorsqu'un élément de commande déterminé fait l'objet d'une commande définie par l'utilisateur.
